# EUROPÄISCHE PATENTSCHRIFT

(11) **EP 1 433 917 B1**
(45) Veröffentlichungstag und Bekanntmachung des Hinweises auf die Patenterteilung: **02.11.2006**
(21) Anmeldenummer: 04100949.9
(22) Anmeldetag: 20.12.2001
(51) Int. Cl.: E06B 1/62

(54) **Bandartiges Verbindungselement**
Ribbon-shaped connecting element
Elément de raccord en forme de ruban

(30) Priorität: 05.01.2001 DE 10100240
(43) Veröffentlichungstag der Anmeldung: 30.06.2004
(62) Teilanmeldung aus: 01130414.4
(73) Patentinhaber: RPM Ireland IP Ltd., Dublin 2 (IE)
(72) Erfinder: Thiede, Thomas, 50825, Köln (DE)
(74) Vertreter: Müller, Enno

(56) Entgegenhaltungen:
- DE-U- 20 112 658
- DE-U- 29 715 660
- DE-U- 29 807 620

## Beschreibung

Die Erfindung bezieht sich auf ein bandartiges Verbindungselement zwischen einem Rahmenbauteil, beispielsweise einem Fensterrahmen, und einem Mauerwerk, mit einer Kleberverbindbarkeit zu dem Rahmenbauteil hin, und einem sich anschließenden biegeschlaffen, fahnenartigen Streifenelement, wobei das Streifenelement über einen ersten Teilbereich seiner Breite einen dampfdiffusionsoffenen Bandabschnitt aufweist.

Ein Verbindungselement dieser Art ist Gegenstand des DE-GM 29715660.

Die Aufgabe kann darin gesehen werden, ein Verbindungselement auszugeben, das an die forderungen betreffend Dampfdiffusionsoffenheit bzw. - geschlossenheit zwischen Rahmenbauteil und Mauerwerk vorteilhaft angepasst ist.

In vorteilhafter Weiterbildung des Gegenstandes gemäß Oberbegriff des Anspruches 1 wird vorgeschlagen, dass das Verbindungselement über einen zweiten Teilbereich seiner Breite vermittels einer Folie dampfdiffusionsgeschlossen ausgebildet ist. Es kann sich um eine Metallfolie handeln. Letztere dichtet zur Rauminnenseite des Bauwerks ab. Raumaußenseitig besteht durch den dampfdiffusionsoffenen Bandabschnitt der funktionserstrebte Austrag der Feuchte. Durch Verteilung auf einen ersten Teilbereich der Breite und einen zweiten Teilbereich der Breite des Verbindungselements sind die Funktionen klar gegliedert. Günstig ist es dabei weiter, wenn der zweite Teilbereich mehr als die Hälfte der Breite des Verbindungselements einnimmt. Das erbringt eine ausreichend flächengroße Verankerung bzw. ausreichend Platz für den Haftungsstreifen. Weiter ist vorgesehen, dass der zweite Teilbereich eine bezüglich des Breiten-Mittenbereichs zugeordnete, sich durchgehend in Längsrichtung des Verbindungselements erstreckende Querfaltung ausbildet. Die ergibt einen Streckvorrat, bspw. zur Abdeckung eines schrumpfungs- oder dehnungsbedingten Wanderns zwischen dem Bauwerk und dem Rahmenteil. Es kommt nicht zu Rissbildungen und somit Funktionsstörungen am Verbindungselement. In diesem Zusammenhang erweist es sich auch als nützlich, dass die Folie gitterarmiert ist. Es kann sich um ein durch Kaschieren zugeordnetes Kunststoffnetz handeln. Weiter sieht die Erfindung vor, dass, zugeordnet einer Längsmitte des Verbindungselements, ein raumparallel verlaufender Klebestreifen ausgebildet ist, der flächenseitig abgewandt zu den Haftungsstreifen angeordnet ist. Hierüber lässt sich die Fixierung am Rahmenbauteil, bspw. dem Fensterrahmen vornehmen. Es handelt sich um einen doppelseitig wirkenden Klebestreifen, der selbstredend im Stadium der Vorratshaltung - es liegt eine aufrollfähige Bandstruktur des Verbindungselements vor - durch einen Schutzstreifen abgedeckt ist. Die Querfaltung ist in ihrer Faltordnung gesichert, dies aber in einer Weise, dass bei Raumforderung diese Sicherung schadfrei aufgehoben wird. Demgemäß ist die Querfaltung aneinander auflösbar fixiert. Die Fixierung geschieht zweckmäßig durch Klebeflecken. Gedacht ist an eine Art Punkteraster. Sodann bringt die Erfindung in Vorschlag, dass der Haftungsstreifen, jedenfalls zugeordnet einer Randseite, als Doppelstreifen ausgebildet ist. Hier kann so wahlweise eine großflächigere oder kleinflächigere Haftzone aktiviert werden. Eine zweiläufige Ausgestaltung des Haftungsstreifens ergibt auch eine vorteilhafte Beweglichkeit des Verbindungselements. Auch besteht ein vorteilhaftes Merkmal darin, dass der erste Teilbereich des dampfdiffusionsoffenen Bandes sich bis über einen Faltgrund der Querfaltung erstreckt. Der Faltgrund bildet die Basis des bspw. symmetrisch zickzackförmig gefalteten Längenvorrat-"Pakets". Weiter wird vorgeschlagen, dass der Überlappungsbereich (Anschluss des ersten Teilbereichs an den zweiten Teilbereich) gegen sich selbst gefaltet ist.

Die Erfindung betrifft sodann ein Rahmenbauteil, bspw. einen Fensterrahmen, mit einem damit verbundenen, insbesondere klebeverbundenen, bandartigen Verbindungselement zur Verbindung mit einem Mauerwerk, und einem hierfür über das Rahmenbauteil quer zu seiner Längserstreckung beidseitig hinausragenden biegeschlaffen, fahnenartigen Streifenelement, wobei das Verbindungselement einen ersten Teilbereich seiner Breite einen dampfdiffusionsoffenen Bandabschnitt aufweist.

Die Erfindung schlägt vor, dass das Verbindungselement über einen zweiten Teilbereich seiner Breite mittels einer Folie dampfdiffusionsgeschlossen ausgebildet ist. Ein solches Bandelement wird werksseitig dem Rahmenbauteil zugeordnet oder aber auch am Bauplatz durch den Fachmann oder verständigen Laien. Das hinsichtlich der geschilderten Funktionen kombinierte Verbindungselement wird bei der Montage um die Rahmenecken geführt aufgebracht. Hierbei lässt sich in aller Regel die Profilvertiefung als Schutzraum nutzen, gegen deren Grund die Querfaltung unter Auflage des Faltgrundes tritt, der dort fixiert wird. In diesem Zusammenhang ist es von Vorteil, dass an einem Eckbereich des Rahmenbauteils das Verbindungselement in seinem in Überlappung zu dem Rahmenbauteil sich erstreckenden Breiten-Mittenbereich über einen Teilbereich seiner Länge gegen sich selbst verhaftet ist. In der Gehrungsebene ergibt sich praktisch eine Rafffalte, beginnend in der Profilvertiefung und genügend weit vorragend, so dass die von der Schutzschicht befreiten Haftungsstreifen satt dichtend gegen die Laibung gebracht und dort fixiert werden können.

Der Gegenstand der Erfindung ist nachstehend anhand eines zeichnerisch veranschaulichten Ausführungs-/ Anwendungsbeispieles näher erläutert. Es zeigt:
- Figur 1: das bandartige Verbindungselement im Anwendungsfall, und zwar etwa im Mittelabschnitt mit einem Rahmenbauteil, bspw. einem Fensterrahmen, verbunden und an beiden Enden an der Fensterlaibung eines Mauerwerks gehalten,
- Figur 2: einen Querschnitt durch das bandartige Verbindungselement, vergrößert,
- Figur 3: den zu bestückenden Fensterrahmen in partieller Darstellung, zeigend die erwähnte Profilvertiefung, welche die Querfaltung als Längungsvorrat klebefixiert aufnimmt, ebenfalls vergrößert,
- Figur 4: einen Eckbereich des Fensterrahmens bei beginnender Zuordnung des bandartigen Verbindungselements, schematisiert,
- Figur 5: dasselbe bei zugeordnetem Verbindungselement, zeigend die gegen sich selbst gehende Verhaftung.

Das als Wassereintrittssperre zwischen einem Rahmenbauteil, hier einem Fensterrahmen 1, und der korrespondierenden Fensterlaibung 2 eines Mauerwerks 3 einsetzbare Verbindungselement besteht aus einem biegeschlaffen, fahnenartigen Band B.

Das Band B ist zugleich so ausgerüstet, dass es als Dampfsperre zum Rauminneren der Baulichkeit wirkt. Innen ist in Figur 1 unten und außen ist in Figur 1 oben.

Zur Verbindung mit der Laibung 2 weist das bandartige Verbindungselement dieser zugewandt liegende Haftungsstreifen 4 auf. Zugrunde liegt eine Dauerklebemasse wir bspw. Butylkautschuk. Für die Zeiten des Nichtgebrauchs sind die Haftungsstreifen 4 durch eine abziehbare Schutzschicht 5 abgedeckt. Die Haftungsstreifen 4 befinden sich in Randnähe des Bandes 5, von der Randkante leicht zurückspringend.

Das Band B ist in Querrichtung in Funktionsbereiche unterteilt, dies so, dass ein erster Teilbereich I den dampfdiffusionsoffenen Bandabschnitt 6 stellt. Der besteht zweckmäßig aus Spinnvlies. Hierüber findet wirksamer Feuchteaustrag nach außen statt.

Über einen zweiten Teilbereich II der Breite des Verbindungselements, raumeinwärts gerichtet, findet kein Austausch statt. Der diesbezügliche Bandabschnitt ist dampfdiffusionsgeschlossen. Bezüglich dieser dampfdichten Folie des zweiten Bandabschnitts 7 kann es sich um Alufolie handeln. Die ist durch Aufkaschieren eines Kunststoffnetzes stabilisiert.

Die dritte Funktion beruht baulich auf der Befestigung des Bandes B an der Außenseite, genauer Schmalstirnseite des Fensterrahmens 1. Hierzu ist der Breiten-Mittenbereich III als dritter Teilbereich herangezogen. Es braucht sich nicht exakt um die Mitte zu handeln, obwohl Figur 1 eine diesbezüglich symmetrische Ausbildung wiedergibt. Als Befestigungsmittel dient eine Klebefläche 8. Es ist ein doppelseitig wirkender Kleber verwendet. Die laibungsabgewandte Seite tritt verhaftend gegen den Grund 9 einer peripheren Profilvertiefung 10 des Fensterrahmens 1. Die Profilvertiefung ist umlaufend angeordnet und gleichsam in Art einer Nut gestaltet.

In der Profilvertiefung 10 kommt eine Querfaltung 11 unter. Die stellt einen Zugvorrat sowohl bzgl. des diffusionsoffenen Bandabschnitts 6 als auch des damit in diesem Bereich verbundenen diffusionsgeschlossenen Bandabschnitts 7 des Bandes B respektive Verbindungselements.

Die Querfaltung 11 ist in Form eines Zickzackfalten-"Pakets" geordnet. Die Faltlagen sind auflösbar aneinander fixiert. Dehnungs- oder Schrumpfbewegungen lassen sich so kompensieren, ohne dass einer der genannten Bandabschnitte 6 bzw. 7 Schaden nimmt, also bspw. reißt.

Realisiert ist die Klebefixierung über Klebeflecken 12. Es sei auf Figur 2 verwiesen. Die Klebeflecken 12 befinden sich im Rücken eines Faltgrundes 13. Sie haften an Letzterem und an der nächstfolgenden Zickzackfalte der Querfaltung 11. Die Haftkraft der als Punkteraster realisierbaren Klebeflecken 12 ist geringer als die verankernd wirkende Haftkraft der Klebestreifen 8. Es kommt so vorrangig, jedenfalls schadfrei, zu einem Freigeben des Längenvorrats.

Wie der Zeichnung entnehmbar, ist der der Längsmitte des Verbindungselements raumparallel zugeordnete Klebestreifen 8 flächenseitig abgewandt zu den beiden Haftungsstreifen 4 angeordnet. Der eine wie der andere Haftungsstreifen kann auch, statt wie dargestellt, als Doppelstreifen realisiert sein.

Figur 2 zeigt, dass der erste Teilbereich I, der dampfdiffusionsoffene Bandabschnitt 6 also, sich bis über den Faltgrund 13 erstreckt. Er kommt dort gemäß Figur 2 in einer rechtsseitigen Falte unter. Der dortige Endbereich ist gleichsinnig gefaltet. Der Überlappungsbereich trägt das Bezugszeichen Ü. Erkennbar sind dort die faltenbildenden Abschnitte gegen sich selbst gefaltet.

Wenn auch nicht dargestellt, so nimmt bevorzugt der zweite Teilbereich II des Bandes B mehr als die Hälfte der Breite des Verbindungselements ein. Entsprechend ist die Absicherung zum Rauminneren gehend großzügiger, d. h. großflächiger.

Im Rücken des Haftungsstreifens 4 des dampfdichten Bandabschnitts 7, der Metallfolie also, befindet sich ein Vlies 14. Das ist beputzbar. Die es überdekkende Putzschicht trägt das Bezugszeichen 15.

Die Querfaltung 11 ist als in Längsrichtung des Verbindungselements durchgehend realisiert.

Auf der der Laibung 2 zugewandten Seite befindet sich ein Trennpapier 16. Das verhindert ein Verkleben der Falten der Querfaltung 11 gegeneinander mit dem in den Zwischenbereich 17 zur Laibung einzubringenden PUR-Schaum (nicht dargestellt). Außerdem bleibt der Faltstapel lauffähig.

Das auskragende Ende des diffusionsoffenen Bandabschnitts 6 ist von einer Isolierschicht 18 überdeckt. Außenseitig derselben befindet sich eine Putzschicht 19. Ein zwischengeschalteter Dichtstreifen trägt das Bezugszeichen 20. Er befindet sich an der Außenseite des Fensterrahmens 1.

Der Rücken des Klebestreifens 8 ist für die Zeiten des Nichtgebrauchs gleichfalls von einer willensbetont ablösbaren Schutzschicht 5 überdeckt.

Wie den Figuren 4 und 5 entnehmbar, wird das Band B (hier weitestgehend schematisiert) über die Schmalseite, d. h. Stirnseite des Fensterrahmens 1 geführt. Der Rand der Profilvertiefung 10, gebildet von abragenden Stegen 21, wird von den Rändern des Bandes B quer überragt. Die entsprechende, freikragende Überlappung ist aus einer Zusammenschau der Figuren 2 und 3 erkennbar. Der Mittenbereich des umlaufend zuordbaren, über die Eckbereiche gehenden Bandes B sinkt in die Profilvertiefung 10 ein und gelangt durch Nachdrücken in die beschriebene Haftverbindung zum Grund 9 hin.

Der durch Einsenken gegebene Überschuss an Band B ist durch eine Rafffalte 22 in Gehrungsrichtung G-G des Rahmenteils kompensiert. Die ist selbstfixierend durch die im Rücken des Faltgrundes 13 aufgetragenen Klebestreifen 8. Der erfüllt so eine Doppelfunktion.

## Patentansprüche

1. Bandartiges Verbindungselement zwischen einem Rahmenbauteil , beispielsweise einem Fensterrahmen (1), und einem Mauerwerk (3), mit einer Klebeverbindbarkeit zum Rahmenteil hin, und einem sich anschließenden biegeschlaffen, fahnenartigen Streifenelement, das über einen ersten Teilbereich (I) seiner Breite einen dampfdiffusionsoffenen Bandabschnitt (6) aufweist, **dadurch gekennzeichnet, dass** das Verbindungselement über einen zweiten Teilbereich (II) seiner Breite vermittels einer Folie dampfdiffusions-geschlossen ausgebildet ist.

2. Verbindungselement nach Anspruch 1, **dadurch gekennzeichnet, dass** der zweite Teilbereich (II) mehr als die Hälfte der Breite des Verbindungselements einnimmt.

3. Verbindungselement nach einem der vorhergehenden Ansprüche, **dadurch gekennzeichnet, dass** der zweite Teilbereich (II) eine dem Breiten-Mittenbereich (III) zugeordnete, sich durchgehend in Längsrichtung des Verbindungselements erstreckende Querfaltung (11) ausbildet.

4. Verbindungselement nach einem der vorhergehenden Ansprüche, **dadurch gekennzeichnet, dass** die Folie gitterarmiert ist.

5. Verbindungselement nach einem der vorhergehenden Ansprüche, **dadurch gekennzeichnet, dass**, zugeordnet einer Längsmitte des Verbindungselements, ein randparallel verlaufender Klebestreifen (8) ausgebildet ist, der flächenseitig abgewandt zu den Haftungsstreifen (4) angeordnet ist.

6. Verbindungselement nach einem der Ansprüche 3 bis 5, **dadurch gekennzeichnet, dass** die Querfaltung (11) auflösbar fixiert ist.

7. Verbindungselement nach Anspruch 6, **dadurch gekennzeichnet, dass** die Fixierung durch Klebeflecken (12) erreicht ist.

8. Verbindungselement nach einem der vorhergehenden Ansprüche, **dadurch gekennzeichnet, dass** der Haftungsstreifen (4), jedenfalls zugeordnet einer Randseite, als Doppelstreifen ausgebildet ist.

9. Verbindungselement nach einem der Ansprüche 3 bis 8, **dadurch gekennzeichnet, dass** der erste Teilbereich (I) des dampfdiffusionsoffenen Bandabschnitts (6) sich bis über einen Faltgrund (13) der Querfaltung (11) erstreckt.

10. Verbindungselement nach einem der Ansprüche 1 bis 9, **dadurch gekennzeichnet, dass** der erste Teilbereich (I) und der zweite Teilbereich (II) überlappend angeordnet sind.

11. Verbindungselement nach Anspruch 10, **dadurch gekennzeichnet, dass** der Überlappungsbereich (Ü) gegen sich selbst gefaltet ist.

12. Rahmenbauteil, beispielsweise Fensterrahmen (1) mit einem damit verbundenen, insbesondere klebeverbundenen, bandartigen Verbindungselement zur Verbindung mit einem Mauerwerk (3) und einem hierfür über das Rahmenteil quer zu seiner Längserstreckung beidseitig hinausragenden biegeschlaffen, fahnenartigen Streifenelement, wobei das Verbindungselement einen ersten Teilbereich (I) seiner Breite einen dampfdiffusionsoffenen Bandabschnitt (6) aufweist, **dadurch gekennzeichnet, dass** das Verbindungselement über einen zweiten Teilbereich (II) seiner Breite mittels einer Folie dampfdiffusionsgeschlossen ausgebildet ist.

13. Rahmenbauteil nach Anspruch 12, **dadurch gekennzeichnet, dass** ein Breiten-Mittenbereich ein dritter Teilbereich (III) ist, der mit einer Schmalstimseite des Rahmenbauteils vermittels einer durch einen doppelseitig wirkenden Kleber gebildeten Klebefläche verbunden ist.

14. Rahmenbauteil nach einem der Ansprüche 12 oder 13, **dadurch gekennzeichnet, dass** der zweite Teilbereich (II) mehr als die Hälfte der Breite des Verbindungselements einnimmt.

15. Rahmenbauteil nach einem der Ansprüche 12 bis 14, **dadurch gekennzeichnet, dass** der Rücken des dampfdiffusionsdichten Teilbereichs (II) ein Vlies (14) aufweist.

16. Rahmenbauteil nach einem der Ansprüche 12 bis 15, **dadurch gekennzeichnet, dass** sich auf der der Laibung zugewandten Seite ein Trennpapier (16) befindet.

17. Rahmenbauteil nach einem der Ansprüche 12 bis 16, **dadurch gekennzeichnet, dass** der Rand der Profilvertiefung (10) von den Rändern des Bandes quer überragt wird.

18. Rahmenbauteil nach einem der Ansprüche 12 bis 17, **dadurch gekennzeichnet, dass** an einem Eckbereich des Rahmenbauteils das Verbindungselement in einem in Überlappung zu dem Rahmenbauteil sich erstreckenden Breiten-Mittenbereich (III) über einen Teilbereich seiner Länge gegen sich selbst verhaftet ist.

## Claims

1. Tape-like connecting element between a frame component, for example a window frame (1), and brickwork (3), having an adhesive connectability towards the frame part, and a following banner-like strip element which is loose to bending, which has a tape section (6) which is open to vapour diffusion over a first part region (I) of its width, **characterised in that** the connecting element is designed to be closed to vapour diffusion over a second part region (II) of its width by means of a film.

2. Connecting element according to claim 1, **characterised in that** the second part region (II) occupies more than half of the width of the connecting element.

3. Connecting element according to one of the preceding claims, **characterised in that** the second part region (II) forms a transverse fold (11) extending continuously in longitudinal direction of the connecting element and assigned to the width central region (III).

4. Connecting element according to one of the preceding claims, **characterised in that** the film is lattice-reinforced.

5. Connecting element according to one of the preceding claims, **characterised in that** an adhesive strip (8) running in edge-parallel manner and which is arranged to be facing away from the adhesive strip (4) on the flat side, is designed assigned to a longitudinal centre of the connecting element.

6. Connecting element according to one of claims 3 to 5, **characterised in that** the transverse fold (11) is fixed to be releasable.

7. Connecting element according to claim 6, **characterised in that** fixing is achieved by spots of adhesive (12).

8. Connecting element according to one of the preceding claims, **characterised in that** the adhesive strip (4), in any case assigned to an edge side, is designed as a double strip.

9. Connecting element according to one of claims 3 to 8, **characterised in that** the first part region (I) of the tape section (6) which is open to vapour diffusion extends over a fold base (13) of the transverse fold (11).

10. Connecting element according to one of claims 1 to 9, **characterised in that** the first part region (I) and the second part region (II) are arranged to be overlapping.

11. Connecting element according to claim 10, **characterised in that** the overlapping region (Ü) is folded against itself.

12. Frame component, for example window frame (1), having a tape-like connecting element connected thereto, in particular connected by adhesive, for connection to brickwork (3) and for this a banner-like strip element which is loose to bending projecting on both sides beyond the frame part transversely to its longitudinal extension, wherein the connecting element has a tape section (6) which is open to vapour diffusion a first part region (I) of its width, **characterised in that** the connecting element is designed to be closed to vapour diffusion over a second part region (II) of its width by means of a film.

13. Frame component according to claim 12, **characterised in that** a width central region is a third part region (III), which is connected to a narrow end-face side of the frame component by means of an adhesive surface formed by an adhesive acting in double-sided manner.

14. Frame component according to one of claims 12 or 13, **characterised in that** the second part region (II) occupies more than half of the width of the connecting element.

15. Frame component according to one of claims 12 to 14, **characterised in that** the back of the part region (II) which is tight to vapour diffusion has a nonwoven (14).

16. Frame component according to one of claims 12 to 15, **characterised in that** a separating paper (16) is situated on the side facing the soffit.

17. Frame component according to one of claims 12 to 16, **characterised in that** the edge of the profile depression (10) is overlapped transversely by the edges of the tape.

18. Frame component according to one of claims 12 to 17, **characterised in that** at a corner region of the frame component, the connecting element is adhered against itself over a part region of its length in a width central region (III) extending in overlapping manner to the frame component.

## Revendications

1. Elément de liaison en forme de bande entre un composant châssis, par exemple un châssis de fenêtre (1), et un ouvrage de maçonnerie (3), comprenant une possibilité d'assemblage collé, orientée vers le composant de châssis, et un élément de bande se raccordant en drapeau lâche et souple, présentant, sur une première zone partielle (I) de sa largeur, un tronçon de bande (6) perméable à la diffusion de vapeur, **caractérisé en ce que** l'élément de liaison est réalisé sur une deuxième zone partielle (II) de sa largeur, de manière à empêcher la diffusion de la vapeur au moyen d'une feuille.

2. Elément de liaison selon la revendication 1, **caractérisé en ce que** la deuxième zone partielle (II) couvre plus de la moitié de la largeur de l'élément de liaison.

3. Elément de liaison selon l'une des revendications précédentes, **caractérisé en ce que** la deuxième zone partielle (II) forme un plissement transversal (11), qui est associé à la zone centrale en largeur (III) et qui s'étend en continu dans le sens longitudinal de l'élément de liaison.

4. Elément de liaison selon l'une des revendications précédentes, **caractérisé en ce que** la feuille est renforcée par un treillis ou réseau.

5. Elément de liaison selon l'une revendications précédentes, **caractérisé en ce qu'**est réalisée une bande de colle (8) associée à un axe médian longitudinal de l'élément de liaison, s'étendant parallèlement aux bords, et qui est disposée sur une face opposée aux bandes adhésives (4) en surface.

6. Elément de liaison selon l'une des revendications 3 à 5, **caractérisé en ce que** le plissement transversal (11) est fixé de manière à pouvoir se déployer.

7. Elément de liaison selon la revendication 6, **caractérisé en ce que** la fixation est réalisée par des points ou tâches de colle (12).

8. Elément de liaison selon l'une des revendications précédentes, **caractérisé en ce que** la bande adhésive (4) est réalisée chaque fois associée à un côté de bordure, sous forme de bande double.

9. Elément de liaison selon l'une des revendications 3 à 8, **caractérisé en ce que** la première zone partielle (I) du tronçon de bande (6) perméable à la diffusion de la vapeur s'étend jusqu'au-dessus d'un pli de fond (13) du plissement transversal (11).

10. Elément de liaison selon l'une des revendications 1 à 9, **caractérisé en ce que** la première zone partielle (I) et la deuxième zone partielle (II) sont réalisées en chevauchement.

11. Elément de liaison selon la revendication 10, **caractérisé en ce que** la zone de chevauchement (Ü) est repliée sur elle-même.

12. Composant de châssis, par exemple châssis de fenêtre (1), comportant un élément de liaison en forme de bande, relié à celui-ci, en particulier relié par collage, pour la liaison avec un ouvrage de maçonnerie (3), et un élément de bande en drapeau lâche et souple, qui s'avance à cet effet en saillie des deux côtés au-delà du composant de châssis, transversalement à sa dimension longitudinale, l'élément de liaison présentant, sur une première zone partielle (I) de la largeur, un tronçon de bande (6) perméable à la diffusion de la vapeur, **caractérisé en ce que** l'élément de liaison est réalisé sur une deuxième zone partielle (II) de sa largeur, de manière à empêcher la diffusion de la vapeur au moyen d'une feuille.

13. Composant de châssis selon la revendication 12, **caractérisé en ce qu'**une zone centrale en largeur est une troisième zone partielle (III), reliée à une face frontale étroite du composant de châssis, au moyen d'une face adhésive formée par un adhésif double face.

14. Composant de châssis selon l'une des revendications 12 ou 13, **caractérisé en ce que** la deuxième zone partielle (II) fait plus de la moitié de la largeur de l'élément de liaison.

15. Composant de châssis selon l'une des revendications 12 à 14, **caractérisé en ce que** le dos de la zone partielle (II) étanche à la diffusion de la vapeur présente un matelas non tissé (14).

16. Composant de châssis selon l'une des revendications 12 à 15, **caractérisé en ce qu'**un papier séparateur (16) se trouve sur la face tournée du côté de l'intrados.

17. Composant de châssis selon l'une des revendications 12 à 16, **caractérisé en ce que** le bord du creusement profilé (10) est dépassé transversalement par les bords de la bande.

18. Composant de châssis selon l'une des revendications 12 à 17, **caractérisé en ce qu'**au niveau d'une zone d'angle du composant de châssis, l'élément de liaison, dans une zone centrale en largeur (III) qui s'étend en chevauchement par rapport au composant de châssis, est collé contre lui-même sur une zone partielle de sa longueur.
